# EUROPÄISCHE PATENTSCHRIFT

(11) **EP 3 752 668 B1**
(45) Veröffentlichungstag und Bekanntmachung des Hinweises auf die Patenterteilung: **13.10.2021**
(21) Anmeldenummer: 18746125.6
(22) Anmeldetag: 19.07.2018
(51) Int. Cl.: D05C 11/00, D05C 11/18

(54) **SCHIFFCHENSTICKMASCHINE**
SHUTTLE EMBROIDERY MACHINE
MACHINE À BRODER À NAVETTES

(30) Priorität: 13.02.2018 CH 1722018; 27.06.2018 CH 8072018
(43) Veröffentlichungstag der Anmeldung: 23.12.2020
(73) Patentinhaber: Lässer AG, 9444 Diepoldsau (CH)
(72) Erfinder: LÄSSER, Franz, 9444 Diepoldsau (CH); LÄSSER, Philipp, 9444 Diepoldsau (CH)
(74) Vertreter: Gachnang, Hans Rudolf
(86) Internationale Anmeldenummer: PCT/EP2018/069618
(87) Internationale Veröffentlichungsnummer: WO 2019/158229

(56) Entgegenhaltungen:
- CN-Y- 2 777 010
- DE-A1- 3 133 333
- DE-A1-102015 008 625
- DE-C- 288 257
- GB-A- 191 304 983

## Beschreibung

Gegenstand der Erfindung ist eine Schiffchenstickmaschine mit einer Vorrichtung zur Ein- und Verstellung der Wagenweite gemäss Oberbegriff des Patentanspruchs 1.

Vorrichtungen zur Verstellung der Wagenweite an Schiffchenstickmaschinen sind bekannt.

Die Verstellung der Wagenweite an Schiffchenstickmaschinen dient dazu, die Position der Schlaufe des Nadelfadens in Bezug zur Schiffchenspitze zu beeinflussen, um das sichere Fangen der Schlaufe mit den Schiffchen sicherzustellen. Aus der DE 10 2009 060 603 ist eine solche Vorrichtung bekannt, bei der die Wagenweite, das heisst der Abstand zwischen der Stichplatte und den Nadelspitzen, durch in Z-Richtung, d.h. lotrecht zum Stickgut, wirkende Kolben und daran befestigten Stellschrauben eingestellt werden kann. Die Kolben und Stellschrauben sind zwischen dem Schiffchenwagen und dem Hinterwagen eingesetzt. Eine gemeinsame synchrone Verstellung sämtlicher Vorrichtungen entlang der Stickmaschine und deren Fixierung während des Stickens ist aufwendig und mit viel Justierarbeit verbunden.

In einer Weiterentwicklung der oben beschriebenen Vorrichtung in der DE 10 2015 008 625 erfolgt eine zentrale Verstellung der Wagenweite anstelle von Stellschrauben durch zentral verschiebbare Keile, die den Hub des Verstellzylinders begrenzen und somit den Verschiebeweg der Anbindungen zwischen der Schiffchenbahn und den Nadelspitzen begrenzen.

Mit solchen Vorrichtungen kann die Wagenweite nur bei Stillstand der Stickmaschine eingestellt werden, weil für die Verstellung das Kraftelement, welches den Hinterwagen in Position hält, kraftlos geschaltet werden muss. Das Ein- und Verstellen der Wagenweite bei laufender Maschine ist folglich nicht möglich.

Gemäss den Angaben in der DE 10 2015 008 625 (Absatz [0131]) komme es nur darauf an, dass ein relativ grosser Druck die Verbindung zwischen dem Maschinengestell und dem Hinterwagen geschlossen hält, damit er den Prozesskräften ausreichend entgegenwirkt.

Dies bedeutet, dass das Kraftelement, welches den grossen Druck erzeugt, diese Prozesskräfte aufnimmt. Um dies auch beim Ausführungsbeispiel mit einem Einstellexzenter vornehmen zu können, muss das Kraftelement den Einstellexzenter mit hoher Kraft belasten. Um eine Verstellung vornehmen zu können, das heisst um den Einstellexzenter zu drehen, muss die Kraft des Haltekraftelements wesentlich verringert werden, da ansonsten die Haltekraft zwischen dem Einstellexzenter und dem Anschlagelement nicht überwindbar ist, insbesondere wenn man sich vorstellt, dass eine Vielzahl von Anbindungen zwischen dem Hinterwagen und der Schiffchenwange längs der Stickmaschine vorhanden sind. Würde die Kraft der Kraftelemente für die Verstellung der Wagenweite bei laufender Stickmaschine verringert, so müsste die gesamte Prozesskraft von den Einstellexzentern bzw. der Einstellwelle übernommen werden. Dies ist jedoch nicht möglich, da gemäss der Anmeldung es zwingend darauf ankommt, dass ein relativ grosser Druck der Kraftelemente die Verbindung zwischen dem Maschinengestell und dem Hinterwagen geschlossen hält.

An Stickmaschinen der Firma Carl Zangs Aktiengesellschaft wurden bereits vor dem Jahre 1975 Stellantriebe eingesetzt, welche zentral mit einem Hebel bedienbar waren. Zangs betätigte damals die Wagenweiteverstellung bei einer doppelstöckigen Stickmaschine mit sich über die gesamte Maschinenlänge erstreckenden Stellwellen mit daran befestigten Kurbeln und Kurbelstangen, welche mit dem Schiffchenwagen in Verbindung standen. Diese bekannte Vorrichtung ermöglicht es, die Wagenweite im Stillstand der Stickmaschine sehr exakt einzustellen. Nachteilig auch an dieser Vorrichtung ist der Aufwand für die Arretierung der eingestellten Wagenweite erst nach dem Überschreiten des Totpunktes zwischen der Kurbel und der Kurbelstange, weil auch diese Arretierung mit Stellmuttern zu erfolgen hatte. Ohne Überschreiten des Totpunktes müsste die Stellwelle in beiden Drehrichtungen arretiert werden.

Eine Aufgabe der vorliegenden Erfindung besteht darin, eine Vorrichtung zu schaffen, die es ermöglicht, die Wagenweite zentral ein- und zu verstellen und dies sowohl bei Stillstand der Stickmaschine als auch jederzeit während des Betriebs.

Eine weitere Aufgabe besteht darin, die Vorrichtung einfach, kostengünstig und mit einer geringst möglichen Anzahl von Bauteilen herzustellen und ohne Einsatz von Arretier- und Anschlagmitteln, Stellschrauben oder anderen Kraftelementen zur Aufrechterhaltung der eingestellten Wagenweite.

Gelöst wird diese Aufgabe durch eine Vorrichtung an einer Stickmaschine gemäss den Merkmalen des Patentanspruchs 1. Vorteilhafte Ausgestaltungen der Erfindung sind in den abhängigen Ansprüchen beschrieben.

Mit der erfindungsgemässen direkten spielfreien Verbindung zwischen der Stellwelle im Hinterwagen und dem Schiffchenwagen kann die Wagenweite bei Stillstand und im Betrieb ohne Aufheben von der Wirkung von Kraftelementen oder Verstellen der Stellschrauben an Anschlägen oder bei stillgesetzter Maschine durch Rücküberschreiten eines Totpunktes eingestellt und verstellt werden. Das Zurückfahren der Stichplatte mit den Schiffchenbahnen von den Nadelspitzen und das präzise Ein- und Verstellen der Wagenweite während des Betriebs ist ohne Justierarbeiten an Anschlägen einzig durch den Drehwinkel der Stellwelle möglich. Die exzentrische Anordnung der Exzentertrommel auf der Stellwelle für den Pleuelkopf mit dem innenliegenden Führungsring ermöglicht nebst der Feineinstellung für den Betrieb auch das Zurückfahren des Schiffchenwagens für das Wechseln des Stickgrunds und während des Nachwellens des Stickgrunds um ein Vielfaches des Arbeitsabstands mit ein und derselben Vorrichtung und deren Antriebsmotor. Durch eine geeignete Materialwahl der Oberflächenbeschaffenheit der Gleitfläche an der Exzentertrommel und am Führungsring kann der Schiffchenwagen ohne Arretiermittel in jeder Stellung durch Selbsthemmung gehalten werden. Auf die Stellwelle wirkt während des Betriebs kein Drehmoment. Alternativ oder zusätzlich kann durch geeignete Wahl der Reibzahl f an den Lagerringen der Stellwelle eine Selbsthemmung der Stellwelle erreicht werden.

Als Materialien für die Führungsbahn bzw. deren Oberfläche an den Exzentertrommeln, Führungsringen und/oder den Lagerböcken können Kunststoffmaterialien mit geeigneter Reibzahl f, wie PA6.6, POM, PC, PT, PBT, PES, PEEK, PTS, welche mit der Peripherie der Exzentertrommel den geeigneten Reibwert bewirken. Eine Arretierung der Stellwelle durch Stellmittel oder Fixiermittel fällt völlig dahin. Trotzdem kann durch Drehen der Stellwelle jederzeit, d.h. auch bei Betrieb, einerseits äusserst präzise im Bereich von Zehntelmillimetern die Wagenweite eingestellt werden und gleichzeitig durch eine ca. 180°-Drehung der Stellwelle die Wagenweite derart erhöht werden, dass ein neuer Stickboden ohne weiteres eingeführt werden kann. Durch das Zurückdrehen der Stellwelle kann danach die gewünschte Wagenweite, welche für den jeweiligen Stickvorgang geeignet ist, ohne Justierung wieder eingestellt werden. Die Einstellung erfolgt auf einfache Weise durch einen Servo-Motor oder ein anderes geeignetes Stellmittel und allenfalls ein zwischen die Stellwelle und den Servo-Motor eingefügtes Untersetzungsgetriebe. Einstellwerte im Bereich von Zehntelmillimetern oder weniger sind dadurch ohne weiteres direkt mit der Maschinensteuerung erreichbar.

Der einfache Aufbau der Verbindungsmittel zwischen dem Schiffchenwagen und der Stellwelle ermöglicht eine kostengünstige Herstellung und einen sicheren verschleissarmen wartungsarmen Betrieb.

Anhand nur eines illustrierten Ausführungsbeispiels wird die Erfindung nachfolgend näher beschrieben.

Es zeigen:
- Figur 1: einen schematisch dargestellten Querschnitt durch den schiffchenseitigen Teil einer Stickmaschine,
- Figur 1a: einen vergrössert dargestellten Querschnitt durch ein Schiffchen, die Stichlochplatte und die Nadel unmittelbar nach dem Eintritt der Schiffchenspitze in die Fadenschlaufe,
- Figur 2: eine perspektivische Ansicht des in Figur 1 dargestellten Querschnittbereichs,
- Figur 3: eine Explosionsdarstellung der wesentlichen Teile der Vorrichtung zur Einstellung der Wagenweite,
- Figur 4: eine Seitenansicht der Vorrichtung bei maximal geschlossenem Schiffchenwagen (kleinstmögliche Wagenweite),
- Figur 5: eine Seitenansicht der Vorrichtung bei teilweise geöffneten Schiffchenwagen und
- Figur 6: eine Seitenansicht der Vorrichtung bei fast vollständig geöffnetem Schiffchenwagen.

In Figur 1 ist mit Bezugszeichen 1 das Trägerrohr des stationären Hinterwagens 2 einer Stickmaschine bezeichnet.

Bezugszeichen 3 bezeichnet den Schiffchenwagen auf der Maschinenhinterseite und mit Bezugszeichen 5 sind die Schiffchenbahnen auf dem Schiffchenwagen 3 bezeichnet. Der Hinterwagen 2 ist ortsfest mit dem nicht dargestellten Gestell der Stickmaschine verbunden und erstreckt sich über die gesamte Länge der Stickmaschine. Der Schiffchenwagen 3 und die Schiffchenbahnen 5 sind miteinander verbunden und bezüglich des Hinterwagens 1 in Richtung Z, d.h. in Richtung der Achse der Nadeln 4 und senkrecht zur Stichplatte 7 und dem Stickgrund 8, verschiebbar gelagert.

Auf der rechten Seite (Maschinenvorderseite) ist die Stichplatte 7 ersichtlich, die in sehr geringem Abstand d von beispielsweise 11,4 mm zur Nadelspitze 6 liegt. Rechts von der Stichplatte 7 ist das hintere Ende der Nadel 4 sichtbar. Die Antriebe für die Nadeln 4 sind der besseren Übersichtlichkeit halber weggelassen. Gleiches gilt für die im Hinterwagen 2 untergebrachten weiteren Antriebsmittel, die zum Verständnis der Erfindung nicht notwendig sind.

Im oberen Teil des Hinterwagens 2 ist schraffiert dargestellt eine sich über die Länge der Stickmaschine erstreckende Stellwelle 9 und eine darauf drehfest exzentrisch zur Drehachse A der Stellwelle 9 angeordnete kreisförmige Scheibe als Exzenterscheibe oder -trommel 11 mit gehärteter oder geschliffener Oberfläche sichtbar. Auf jeder der Exzentertrommeln 11 aufgeschoben sitzt axial gesichert der Kopf 13 einer Pleuelstange 15. Im Kopf 13 ist vorzugsweise ein Führungsring 25 eingesetzt, dessen Bohrung 25' auf der Peripherie der Exzentertrommel 11 gleiten kann. Alternativ könnte im Kopf 13 der Pleuelstange 15 eine Bohrung ausgebildet sein, welche die Exzentertrommel 11 aufnimmt.

Die Pleuelstange 15 durchdringt das Trägerrohr 1 des Hinterwagens 2 und endet an einem Lagerelement 17, welches Lagerelement 17 auf einem Lagerzapfen 19 schwenkbar befestigt ist. Der Lagerzapfen 19 ist am Schiffchenwagen 3 angeordnet und mit diesem verbunden.

Der Schiffchenwagen 3 ist auf horizontal angeordneten Führungselementen oder -schienen relativ zum Hinterwagen 2 mit der Pleuelstange 15 verschiebbar. Die Führungsschienen sind nicht sichtbar.

Die Stellwelle 9 ist um die Achse A drehbar gelagert und wird durch einen Antriebsmotor, vorzugsweise einen Servomotor, angetrieben. Der Antrieb der Stellwelle 9 kann am Wellenende an der Stirnseite der Stickmaschine erfolgen oder, falls es sich um eine sehr lange, beispielsweise 30 Meter lange Stickmaschine handelt, können Antriebe auch an mehreren Stellen, z.B. beidendig und/oder mittig an der Stellwelle 9 angreifen (Figuren 2 und 3).

In der Figur 1a ist die Lage der Nadel 4 bezüglich eines Schiffchens 10 in der Schiffchenbahn 5 seitlich der Stichplatte 7 vergrössert dargestellt. Im Gegensatz zur Nadel 4 in Figur 1 ist in Figur 1a auch ein Faden bzw. eine Fadenschlaufe 12 dargestellt, welche vom Nadelöhr 16 in der Nadel 4 schlaufenförmig von der Nadel 4 weg verläuft und von der Spitze 14 des Schiffchens 10 und vom Schiffchen 10 durchdrungen worden ist. Die Spitze 14 des Schiffchens 10 ragt also anfänglich zwischen die Nadel 4 und die Fadenschlaufe 12.

Der Abstand d zwischen der Oberfläche der Stichplatte 7, an welcher der Stickgrund 8 anliegt, und der Spitze 6 der Nadel 4 beeinflusst die Grösse der Fadenschlaufe 12. Die Schlaufe 12 entsteht, nachdem die Nadel 4 nach der maximalen Eindringtiefe bei Einstichvorgang bereits etwas zurückgezogen worden ist und dabei der im Stickgrund 8 zwischen der Nadel 4 und dem Stickgrund 8 festgeklemmt ist.

An sich ist der Abstand zwischen der Stichplatte 7 und dem Öhr 16 der Nadel massgeblich. Der Einfachheit halber und des einfacheren Messens wegen, wird der Abstand d von der Spitze 6 der Nadel zur Oberfläche der Stichplatte 7 angegeben. Dabei ist zu beachten, dass nicht bei allen Nadelsorten der Abstand zwischen dem Öhr 16 und der Spitze 6 der Nadel 4 identisch ist.

Die Nadel 4 durchdringt also die Stichplatte 7 und den Stickgrund 8 und wird auf ihrem in Richtung Z verlaufenden Doppelhubweg kurzfristig zurückgezogen, so dass der Faden, der im Stickgrund 8 geklemmt gehalten wird, die Fadenschlaufe 12 bildet, welche dann von der Schiffchenspitze 14 gefangen und vom Schiffchen 10 aufgeweitet durchfahren wird.

Um die genaue Position der Fadenschlaufe 12 und deren Grösse vor dem Fangen mit der Spitze des Schiffchens 10 optimal auf die Fadenqualität und weitere Parameter einstellen zu können, wird an den Stickmaschinen der Abstand d der Nadelspitze 6 von der Stichplatte 7 und damit auch der Abstand zum Stickgrund 8 einstellbar ausgelegt. Das Ein- und Verstellen erfolgt durch Verschieben der Stichplatte 7, die mit dem Schiffchenwagen 3 fest verbunden ist in Z-Richtung. Der Pleuel 15, welcher am ersten Ende mit der Exzentertrommel 11 auf der Stellwelle 9 und am zweiten Ende mit dem Schiffchenwagen 3 verbunden ist, wird damit die Stichplatte 7 relativ zur Nadelspitze 6 bzw. dem Nadelöhr 16 verschoben. Die Lage der Spitze 6 der Nadel 4 bleibt dabei unverändert, da letztere bzw. deren Antrieb mit dem Maschinengestell verbunden ist.

Nachfolgend wird die Funktionsweise des Verstellmechanismus, d.h. die Funktionsweise und der mechanische Aufbau, näher erläutert.

In Figur 3 sind die einzelnen Elemente der Vorrichtung explosionsartig dargestellt. Durch eine geeignete Materialwahl des Laufringes 25, der in einer Bohrung 13' im Kopf 13 eingesetzt ist, und/oder dessen peripheren Mantels und der Oberfläche der Exzentertrommel 11 auf der Stellwelle 9 kann die Reibzahl f zwischen den beiden genau definiert werden, um zu erreichen, dass an der jeweils eingestellten Winkelposition der Exzentertrommel 11 und dem Kopf 13 eine Selbsthemmung erfolgt.

Seitlich der Exzentertrommel 11 wird die Stellwelle 9 von einem Lagerbock 29 mit einem Gleitlager 37 getragen. Der Lagerbock 29 ist am Hinterwagen 2 befestigt. Eine geeignete Materialwahl zwischen Gleitlager 37 und dem Lagerbock 29 ermöglicht die Selbsthemmung, falls diese an der Stellwelle 9 statt an der Exzentertrommel 11 oder zusätzlich an der Stellwelle 9 erfolgen soll.

Zur einfachen Herstellung und Wartung der Stickmaschine und deren Elemente, kann die Stellwelle 9 auch aus mehreren kurzen Abschnitten zusammengesetzt sein, die jeweils mit den benachbarten Abschnitten durch Briden 31 verbunden sind. Diese Bauweise ermöglicht es, die Abschnitte der Stellwelle 9 mit der Exzentertrommel 11 einstückig herzustellen und zudem die Drehwinkel der Exzentertrommeln 11 bezüglich der benachbarten Abschnitte mit Exzentertrommeln 11 ein- und verstellen zu können. Selbstverständlich könnte für die Justierung auch die Exzentertrommel 11 auf der Stellwelle 9 dreh- und anschliessend fixierbar ausgebildet sein.

Die Pleuelstange 15 kann mit dem Kopf 13 verschraubt oder verklebt sein. Das andere Ende der Pleuelstange 15 ist beispielsweise in einer Bohrung 35 im Lagerelement 17 geklemmt gehalten.

Weiter sind in Figur 3 Elemente ersichtlich, mit denen das Lagerelement 17 mit dem am Schiffchenwagen 3 befestigtem Lagerzapfen 19 verbunden wird. Dies kann beispielsweise durch eine Verschraubung erfolgen.

Anhand der Figuren 4 bis 6 werden drei verschiedene Einstellungen der Wagenweite dargestellt, d.h. der Abstand d zwischen der Nadelspitze 6 und der Stichplatte 7. Die Figur 6 zeigt die annähernd grösste Wagenweite d, wenn ein Austausch des Stickgrundes 8 erfolgt und/oder wenn die Zugänglichkeit zu den Schiffchenbahnen 5 auf dem Schiffchenwagen 3 dies erfordert. In dieser Einstellung ist der Abstand m zwischen der Achse A der Stellwelle 9 und der Achse C des Lagerzapfens 19 am Schiffchenwagen 3 am kleinsten. Der grösste Abstand der Peripherie der Exzentertrommel 11 zur Achse A der Stellwelle 9 liegt auf der linken Seite der Achse A, so dass die Achse B der Pleuelstange 15 die Achse A der Stellwelle 9 schneidet (Winkel γ). Der Abstand m, von der Achse A der Stellwelle 9 bis zum Zentrum des Lagerzapfens 19, weist dann den kleinsten Wert auf (Fig. 6).

In Figur 4 ist nicht der grösstmögliche Abstand d zwischen der Nadelspitze 6 und der Stichplatte 7 erreicht, sondern, da die Exzentertrommel 11 um einen Winkel α im Gegenuhrzeigersinn zur Horizontalen gedreht ist, beträgt der Abstand praktisch 0,4 mm von der rechten Endlage.

In der Figur 5 ist die Verdrehung der Exzentertrommel 11 bezüglich der horizontalen im Gegenuhrzeigersinn (Winkel β) noch etwas grösser und folglich verkleinert sich der Abstand m zwischen der Achse A der Stellwelle 9 zur Achse C des Lagerzapfens 19 beispielsweise um einen Millimeter.

Aus den Darstellungen ist ersichtlich, dass durch einen Drehwinkel von β - α von beispielsweise 15° eine Veränderung des Abstands d von einem Millimeter erreicht wird. Entsprechend bewirkt eine Verdrehung der Stellwelle 9 um 2° eine Änderung der Wagenweite im Bereich von Zehntelmillimetern.

Drehwinkelverstellungen im Bereich von wenigen Winkelgraden ermöglichen folglich das äusserst präzise Einstellen der Wagenweite im Bereich von Zehntelmillimetern, und zwar über die gesamte Länge der Stickmaschine gleichzeitig. Solche Drehbewegungen können mit den heute erhältlichen Servo-Antrieben und allenfalls noch einem dazwischen eingesetzten Untersetzungsgetriebe ohne Weiteres sehr präzise vorgenommen werden. Gleichzeitig ist es aber auch möglich, mit ein und demselben Antrieb die grösstmögliche Wagenweite zu erreichen, wenn die Stellwelle 9 um einen Winkel γ von ca. 180° verdreht wird, was selbstverständlich mit dem gleichen Antriebsmotor erfolgen kann.

## Patentansprüche

1. Schiffchenstickmaschine mit einer Vorrichtung zum Ein- und Verstellen der Wagenweite, umfassend auf der Vorderseite der Stickmaschine eine Vielzahl von Nadeln (4) und deren Antriebe und auf der Rückseite der Stickmaschine jeweils den Nadeln (4) zugeordnete Schiffchenbahnen (5) auf einem in Z-Richtung verschiebbar gelagerten Schiffchenwagen (3), sowie einen Hinterwagen (2) mit einer in X-Richtung im Hinterwagen (2) verlaufenden, auf Lagerböcken (29) gelagerten Stellwelle (9) und mit dieser einstellbare Stellmittel, mit denen der Schiffchenwagen (3) verschiebbar ist, wobei als Stellmittel auf der Stellwelle (9) exzentrisch zu der Achse A der Stellwelle (9) Exzentertrommeln (11) angeordnet sind, **dadurch gekennzeichnet, dass** auf den Exzentertrommeln (11) Laufringe (25) gelagert sind, dass die Laufringe (25) an Pleuelstangen (15) ausgebildet sind, und dass die Pleuelstangen (13) am Schiffchenwagen (3) angelenkt sind.

2. Schiffchenstickmaschine nach Anspruch 1, **dadurch gekennzeichnet, dass** an jeder Pleuelstange (15) ein Kopf (13) mit einer zylindrischen Bohrung (13') ausgebildet ist, welche die
zugeordnete Exzentertrommel (11) umschliesst und als Gleitlager fungiert.

3. Schiffchenstickmaschine nach Anspruch 2, **dadurch gekennzeichnet, dass** direkt in den Pleuelköpfen (13) an den Pleuelstangen (15) Führungsbahnen ausgebildet sind.

4. Schiffchenstickmaschine nach Anspruch 3, **dadurch gekennzeichnet, dass** an einem Kopf (13) ein Laufring (25) in die Führungsbahn eingesetzt ist.

5. Schiffchenstickmaschine nach einem der Ansprüche 3 oder 4, **dadurch gekennzeichnet, dass** die Oberfläche an der Führungsbahn und/oder die Oberfläche der Exzentertrommel (11) eine Reibzahl f aufweist, die eine Selbsthemmung zwischen der innenliegenden Laufringfläche und der Peripherie der Exzentertrommel (11) ermöglicht.

6. Schiffchenstickmaschine nach Anspruch 1, **dadurch gekennzeichnet, dass** an den Lagerböcken (29) Führungsbahnen ausgebildet sind und als Gleitlager (37) für die Stellwelle (9) fungieren.

7. Schiffchenstickmaschine nach Anspruch 6, **dadurch gekennzeichnet, dass** die Oberfläche an den Führungsbahnen der Lagerböcke (29) und/oder der Stellwelle (9) eine Reibzahl f aufweisen, die eine Selbsthemmung zwischen den Lagerböcken (29) und der Stellwelle (9) ermöglichen.

8. Schiffchenstickmaschine nach einem der Ansprüche 5 oder 7, **dadurch gekennzeichnet, dass** der Reibwert f durch eine Beschichtung der Führungsbahnen der Lagerböcke (29) aus Kunststoffen wie PA6.6, POM, PC, PT, PBT, PES, PEEK oder dergleichen besteht.

9. Schiffchenstickmaschine nach einem der Ansprüche 1 bis 5, **dadurch gekennzeichnet, dass** die Peripherie der Exzentertrommel (11) und/oder der Stellwelle 9 eine gehärtete und/oder geschliffene Oberfläche aufweist.

10. Schiffchenstickmaschine nach einem der Ansprüche 1 bis 5 und 9, **dadurch gekennzeichnet, dass** die Exzentertrommel (11) eine exzentrisch angeordnete Bohrung aufweist und verdrehfest auf der Stellwelle (9) befestigt ist.

11. Schiffchenstickmaschine nach einem der Ansprüche 1 bis 5 und 9, **dadurch gekennzeichnet, dass** die Exzentertrommel (11) exzentrisch angeordnete Achsstummel aufweist und einstückig mit diesen hergestellt ist, wo die Achsstummel benachbarter Exzentertrommeln (11) miteinander verbunden sind und die Stellwelle (9) bilden.

## Claims

1. A shuttle embroidery machine having a device for setting and adjusting the carriage width, comprising a plurality of needles (4) and their drives on the front side of the embroidery machine and shuttle races (5) assigned to each of the needles (4) on a shuttle carriage (3) which is displaceably supported in the Z-direction on the rear side of the embroidery machine, as well as a rear carriage (2) having an actuating shaft (9) running in the X-direction in the rear carriage (2) and supported on bearing blocks (29) and, with said actuating shaft, actuating means which can be set and with which the shuttle carriage (3) can be displaced,
wherein
eccentric drums (11) are arranged as actuating means on the actuating shaft (9) eccentrically to axis A of the actuating shaft (9),
**characterized in that**
running rings (25) are supported on the eccentric drums (11), the running rings (25) are configured on connecting rods (15), and the connecting rods (13) are articulated at the shuttle carriage (3).

2. The shuttle embroidery machine according to Claim 1, **characterized in that** a head (13) having a cylindrical bore (13') which encloses the assigned eccentric drum (11) and functions as a slide bearing is configured on each connecting rod (15).

3. The shuttle embroidery machine according to Claim 2, **characterized in that** guideways are configured directly in the connecting rod heads (13) on the connecting rods (15).

4. The shuttle embroidery machine according to Claim 3, **characterized in that** a running ring (25) is inserted into the guideway on a head (13).

5. The shuttle embroidery machine according to any one of Claims 3 or 4, **characterized in that** the surface on the guideway and/or the surface of the eccentric drum (11) has a friction coefficient f, which enables a self-retention between the internal running ring face and the periphery of the eccentric drum (11).

6. The shuttle embroidery machine according to Claim 1, **characterized in that** guideways are configured on the bearing blocks (29) and function as slide bearings (37) for the actuating shaft (9).

7. The shuttle embroidery machine according to Claim 6, **characterized in that** the surface on the guideways of the bearing blocks (29) and/or of the actuating shaft (9) has a friction coefficient f, which enables a self-retention between the bearing blocks (29) and the actuating shaft (9).

8. The shuttle embroidery machine according to any one of Claims 5 or 7, **characterized in that** the friction coefficient f exists due to a coating of the guideways of the bearing blocks (29) made of plastics such as PA6.6, POM, PC, PT, PBT, PES, PEEK or the like.

9. The shuttle embroidery machine according to any one of Claims 1 to 5, **characterized in that** the periphery of the eccentric drum (11) and/or of the actuating shaft (9) has a hardened and/or ground surface.

10. The shuttle embroidery machine according to any one of Claims 1 to 5 and 9, **characterized in that** the eccentric drum (11) has an eccentrically arranged bore and is fastened in a torsion-resistant manner on the actuating shaft (9).

11. The shuttle embroidery machine according to any one of Claims 1 to 5 and 9, **characterized in that** the eccentric drum (11) has eccentrically arranged axle journals and is integrally manufactured therewith, wherein the axle journals of adjacent eccentric drums (11) are connected to one another and form the actuating shaft (9).

## Revendications

1. Machine à broder à navettes dotée d'un dispositif pour régler et modifier la largeur de chariot, comprenant, sur la face avant de la machine à broder, une pluralité d'aiguilles (4) et leurs entraînements et, sur la face arrière de la machine à broder, des coursières de navette (5) associées respectivement aux aiguilles (4) sur un chariot de navettes (3) monté de façon à pouvoir se déplacer dans la direction Z, ainsi qu'un chariot arrière (2) avec une tige de réglage (9) montée sur des supports de palier (29), s'étendant dans la direction X dans le chariot arrière (2), et des moyens de réglage réglables avec celle-ci, avec lesquels le chariot de navettes (3) peut être déplacé,
dans laquelle
des tambours excentriques (11) sont disposés, en tant que moyens de réglage, sur la tige de réglage (9) de manière excentrique par rapport à l'axe A de la tige de réglage (9), **caractérisée en ce que**
des anneaux de roulement (25) sont montés sur les tambours excentriques (11), **en ce que** les anneaux de roulement (25) sont réalisés sur des bielles (15), et **en ce que** les bielles (13) sont articulées sur le chariot de navettes (3).

2. Machine à broder à navettes selon la revendication 1, **caractérisée en ce qu'**une tête (13) dotée d'un trou cylindrique (13') entourant le tambour excentrique (11) associé et servant de palier lisse est réalisée sur chaque bielle (15).

3. Machine à broder à navettes selon la revendication 2, **caractérisée en ce que** des glissières de guidage sont réalisées sur les bielles (15) directement dans les têtes de bielle (13).

4. Machine à broder à navettes selon la revendication 3, **caractérisée en ce que**, sur une tête (13), un anneau de roulement (25) est placé dans la glissière de guidage.

5. Machine à broder à navettes selon une des revendications 3 ou 4, **caractérisée en ce que** la surface sur la glissière de guidage et/ou la surface du tambour excentrique (11) présente un coefficient de frottement f, qui permet un blocage automatique entre la surface intérieure d'anneau de roulement et la périphérie du tambour excentrique (11).

6. Machine à broder à navettes selon la revendication 1, **caractérisée en ce que** des glissières de guidage sont réalisées sur les supports de palier (29) et servent de palier lisse (37) pour la tige de réglage (9).

7. Machine à broder à navettes selon la revendication 6, **caractérisée en ce que** la surface sur les glissières de guidage des supports de palier (29) et/ou de la tige de réglage (9) présente un coefficient de frottement f, qui permet un blocage automatique entre les supports de palier (29) et la tige de réglage (9).

8. Machine à broder à navettes selon une des revendications 5 ou 7, **caractérisée en ce que** le coefficient de frottement f est constitué par un revêtement des glissières de guidage des supports de palier (29) en matières plastiques telles que le PA6.6, le POM, le PC, le PT, le PBT, le PES, le PEEK ou similaire.

9. Machine à broder à navettes selon une des revendications 1 à 5, **caractérisée en ce que** la périphérie du tambour excentrique (11) et/ou de la tige de réglage (9) présente une surface trempée et/ou polie.

10. Machine à broder à navettes selon une des revendications 1 à 5 et 9, **caractérisée en ce que** le tambour excentrique (11) comporte un trou disposé de manière excentrique et est fixé de manière solidaire en rotation sur la tige de réglage (9).

11. Machine à broder à navettes selon une des revendications 1 à 5 et 9, **caractérisée en ce que** le tambour excentrique (11) comporte des tourillons disposés de manière excentrique et est fabriqué d'un seul tenant avec ceux-ci, les tourillons de tambours excentriques (11) voisins étant reliés entre eux et formant la tige de réglage (9).
